# EUROPÄISCHE PATENTSCHRIFT

(11) **EP 0 485 791 B1**
(45) Veröffentlichungstag und Bekanntmachung des Hinweises auf die Patenterteilung: **25.05.1994**
(21) Anmeldenummer: 91118301.0
(22) Anmeldetag: 26.10.1991
(51) Int. Cl.: B65D 1/38

(54) **Flaschenkasten aus Kunststoff**
Plastic bottle crate
Casier à bouteilles en matière plastique

(30) Priorität: 13.11.1990 DE 4036141
(43) Veröffentlichungstag der Anmeldung: 20.05.1992
(73) Patentinhaber: PEGUFORM-WERKE GMBH, 79268 Bötzingen (DE)
(72) Erfinder: Halstrick, Klaus, W-5100 Aachen (DE); Fuchs, Martin, W-3400 Göttingen (DE)
(74) Vertreter: Blumbach, Kramer & Partner

(56) Entgegenhaltungen:
- DE-B- 1 279 534
- GB-A- 1 117 704

## Beschreibung

Die Erfindung betrifft einen Flaschenkasten nach dem Oberbegriff des Anspruchs 1.

An Flaschenkästen zur Aufnahme und für den Transport von Getränkeflaschen werden vielerlei Anforderungen gestellt. Die Kästen sollen die Flaschen geschützt und lagegesichert aufnehmen. Die Kästen sollen leicht und trotzdem formstabil sein, sich auch im gefüllten Zustand hoch stapeln lassen und auch nach vielen Umläufen zwischen Abfüllbetrieben und Verbrauchern funktionsfähig und ansehnlich bleiben. Wichtig ist auch gute maschinelle und manuelle Handhabbarkeit. Insbesondere wird ein möglichst hoher Tragekomfort auch des gefüllten und schweren Flaschenkastens angestrebt.

Bekannte Flaschenkästen besitzen üblicherweise an den sich gegenüberliegenden Seiten- und Stirnwänden im oberen Bereich Grifföffnungen, die Tragegriffe am Oberrand des Kastens nach unten begrenzen.

Der Erfindung liegt nun die Aufgabe zugrunde, einen Flaschenkasten der bekannten Art so zu verbessern, daß die erläuterten Anforderungen erfüllt bleiben und insbesondere der Tragekomfort erhöht wird. Die Lösung der Aufgabe ist im Anspruch 1 gekennzeichnet.

Die freiauskragende Tragegriffe an den Kastenseiten ermöglichen ein besonders bequemes Erfassen und der Tragekomfort wird durch Feder- und Dämpfungseffekte maßgeblich unterstützt. Abweichend von allen bisher bekannten Flaschenkästen besitzt der Flaschenkasten nach der Erfindung keinen durchgehend umlaufenden, sondern einen unterbrochenen Oberrand. Die erforderliche Steifigkeit und Belastbarkeit kann durch entsprechende Dimensionierung insbesondere dann erzielt werden, wenn nach einer Weiterbildung der Erfindung die Seitenwandteile, die die freistehenden Tragegriffe bilden, als Hohlprofil gestaltet sind.

In weiterer Ausbildung der Erfindung kann vorgesehen sein, daß das Hohlprofil der freistehenden Tragegriffe am Oberrand der angrenzenden Stirnwand weitergeführt ist und oberhalb der dortigen Grifföffnung einen Tragegriff bildet. Desweiteren können auch die Seitenwandteile unterhalb der schräg nach oben laufenden, den freistehenden Tragegriff begrenzenden Grifföffnung als Hohlprofil ausgebildet sein, das am Oberrand der angrenzen den Stirnwand weitergeführt ist und oberhalb der dortigen Grifföffnung einen Tragegriff bildet. Die Hohlprofile der Grifföffnungen an den Stirnseiten und der freistehenden Tragegriffe an den Seiten des Kastens stellen dann einen steifen, geschlossenen Hohlprofilverbund dar, der zusätzlich noch an sich gegenüberliegenden Eckbereichen der Seitenwände bis zum Kastenboden geführt sein kann.

Als vorteilhafte Weiterbildung schlägt die Erfindung vor, daß im mittleren Bereich ein weiterer, als Hohlprofil ausgebildeter Innentragegriff angeordnet ist, der die freien Enden der freistehenden Tragegriffe verbindet. Dieser Innentragegriff überspannt also die Kastenöffnung. Er befindet sich näher am Schwerpunkt des Kastens als die Außengriffe, so daß sich der Flaschenkasten beim einhändigen Tragen am Innengriff weniger neigt und dadurch die Bodenfreiheit erhöht ist. Das macht sich insbesondere auch beim Treppensteigen bemerkbar. Darüberhinaus versteift der Innentragegriff die freistehenden Tragegriffe. Um weiterhin das manuelle Be- und Entladen des Kastens störungsfrei zu ermöglichen, wird zweckmäßig der Innentragegriff oberhalb einer Wand eines den Kasten unterteilenden Fachwerkes angeordnet. In dieser Position ist der Innentragegriff außerdem weit von den scharfkantigen Kronenkorken oder sonstigen Verschlüssen der Flaschen entfernt. Wenn der Innentragegriff mit seiner Oberkante mit der Kastenoberkante bündig angeordnet ist, werden zweckmäßig im Kastenboden Ausschnitte vorgesehen, die beim Stapeln den Innentragegriff des jeweils darunter stehenden Kastens aufnehmen und demgemäß ein unbehindertes Stapeln ermöglichen. Kästen nach der Erfindung werden in üblicher Weise einstückig aus Kunststoff, vorzugsweise Polyethylen, im Spritzgußverfahren hergestellt.

Nachfolgend wird ein Ausführungsbeispiel der Erfindung anhand der Zeichnung beschrieben. Es zeigen:
- Fig. 1: eine Schnittansicht entlang der Schnittlinie I-I in Fig. 2;
- Fig. 2: eine Seitenansicht des Ausführungsbeispiels;
- Fig. 3: eine Aufsicht des Ausführungsbeispiels nach Fig. 1 und 2.

Der dargestellte Flaschenkasten besitzt in an sich bekannter Weise einen verrippten (nicht gezeigt) Boden 1 mit einem anschließenden, umlaufenden Stapelrand 2. Vom Stapelrand 2 führen Seiten- und Stirnwände 3, 4 nach oben. Die Seitenwände 3 gehen im Bereich der in Fig. 2 schräg nach rechts ansteigenden Linie 5 in ein flaches Hohlprofil mit einer Außenweite von beispielsweise etwa 10 mm über. Die schräg ansteigende Oberkante 7 des Hohlprofils 6 begrenzt eine schräg nach oben bis zum Oberrand des Kastens verlaufende Grifföffnung 8. Dadurch entsteht ein freistehender Tragegriff 9, der ebenfalls als Hohlprofil ausgebildet ist.

Das schräg ansteigende Hohprofil 6 geht am Kastenoberrand in einen stirnseitigen Handgriff 10 über, der auf der gegenüberliegenden Kastenseite mit einem spiegelbildlichen Hohlprofil 6′ verbunden ist. Auf ähnliche Weise geht das Hohlprofil 9 des freistehenden Tragegriffs an der angrenzenden Stirnseite in einen ebenfalls als Hohlprofil ausgebildeten Tragegriff 10′ über, der wiederum mit einem spiegelbildlichen, auf der anderen Kastenseite angeordneten Tragegriff 9′ verbunden ist. Alle Hohlprofile 6, 6′, 9, 9′ und 10, 10′ bilden einen steifen Verbund, der zusätzlich auf beiden Kastenseiten über ein weiteres Hohlprofilstück 11 bzw. 11′ (nicht gezeigt) an den Boden 1, 2 angeschlossen ist.

An den Kastenstirnseiten 4 sind die Grifföffnungen 12 bzw. 12′ oberhalb der Stirnwände 4 und unterhalb der stirnseitigen Tragegriffe 10, 10′ sehr groß gehalten und um die Kastenecken herumgezogen, wie Fig. 2 zeigt. Dadurch ergibt sich ein guter Einblick in den Kasten mit seinem Flascheninhalt.

Die freien Enden der freistehenden Tragegriffe 9, 9′ stehen über einen Innenhandgriff 13 in Form eines Hohlprofils miteinander in Verbindung. Dieser Innenhandgriff 13 befindet sich, wie Fig. 3 zeigt, genau oberhalb einer der in Querrichtung des Kastens verlaufenden Fachwerkwände 14 üblicher Art, die Fächer zur Aufnahme der Flaschen bilden. Anstelle eines Fachwerks können auch andere Unterteilungen vorgesehen sein, beispielsweise Abstandshalter, die das Einstellen sowohl von Flaschenverpackungen (Six-Packs) als auch leerer Einzelflaschen für den Rücktransport erlauben. Wie Fig. 3 außerdem erkennen läßt, behindert der Innentragegriff 13 das Einstellen und Herausnehmen der Flaschen nicht. Um das Aufstapeln von Kästen in beiden möglichen, um 180° verdrehten Positionen zu ermöglichen, weist der Kastenboden Ausnehmungen 15 auf, in die sich der Innentragegriff 13 beim Stapeln einlegen kann.

## Patentansprüche

1. Flaschenkasten aus Kunststoff mit einem quadratischen oder rechteckigen Kastenboden (1, 2) und jeweils sich gegenüberliegenden Seiten- und Stirnwänden (3, 4), die im oberen Bereich Grifföffnungen (8, 12) zur Bildung von Tragegriffen (9, 10) besitzen,
dadurch gekennzeichnet,
daß die Grifföffnungen (8) wenigstens der Seitenwände (3) jeweils an einem Ende bis zum Kastenoberrand führen, derart, daß freiauskragende Tragegriffe (9, 9′) gebildet werden.

2. Flaschenkasten nach Anspruch 1,
dadurch gekennzeichnet, daß die obere und untere Begrenzung (7) der die freiauskragenden Tragegriffe (9, 9′) bildenden Grifföffnung (8) schräg nach oben bis zum Kastenoberrand führen.

3. Flaschenkasten nach Anspruch 1 oder 2,
dadurch gekennzeichnet, daß die die freiauskragenden Tragegriffe (9, 9′) bildenden Seitenwandteile als Hohlprofil ausgebildet sind.

4. Flaschenkasten nach Anspruch 3,
dadurch gekennzeichnet, daß das Hohlprofil der freiauskragenden Tragegriffe (9, 9′) als Oberrand der angrenzenden Stirnwand weitergeführt ist und oberhalb der dortigen Grifföffnung (12′) einen Tragegriff (10′) bildet.

5. Flaschenkasten nach einem der Ansprüche 2 bis 4, dadurch gekennzeichnet,
daß die Seitenwandteile unterhalb der schräg nach oben verlaufenden Grifföffnung (8) als Hohlprofil (6, 6′) ausgebildet sind, das als Oberrand der angrenzenden Stirnwand (4) weitergeführt ist und oberhalb der dortigen Grifföffnung (12) einen Tragegriff (10) bildet.

6. Flaschenkasten nach Anspruch 3, 4 und 5,
dadurch gekennzeichnet, daß die Hohlprofile (6, 6′; 9, 9′; 10, 10′) zusammenhängend ausgebildet sind und an sich gegenüberliegenden Eckbereichen der Seitenwände (3) bis zum Kastenboden (1, 2) geführt sind.

7. Flaschenkasten nach einem der Ansprüche 1 bis 6, dadurch gekennzeichnet,
daß im mittleren Bereich ein weiterer, als Hohlprofil ausgebildeter Innentragegriff (13) angeordnet ist, der die freien Enden der freiauskragenden Tragegriffe (9, 9′) verbindet.

8. Flaschenkasten nach Anspruch 7,
dadurch gekennzeichnet, daß der Innentragegriff (13) oberhalb einer Wand (14) eines das Kasteninnere unterteilenden Fachwerkes angeordnet ist.

9. Flaschenkasten nach Anspruch 7 oder 8,
dadurch gekennzeichnet, daß der Kastenboden (1) Ausschnitte (15) aufweist, die beim Stapeln der Kästen den Innentragegriff (13) aufnehmen.

## Claims

1. A plastic bottle crate having a square or rectangular base (1, 2) and opposite side and end walls (3, 4), the top zone of which has grip apertures (8, 12) to form carrying handles (9, 10), characterised in that the grip apertures (8) at least in the side walls (3) each extend at one end as far as the top edge of the crate in such manner as to form freely projecting carrying handles (9, 9′).

2. A bottle crate according to claim 1, characterised in that the top and bottom boundaries (7) of the grip aperture (8) forming the freely projecting carrying handles (9, 9′) extend at an angle upwards as far as the top edge of the crate.

3. A bottle crate according to claim 1 or 2, characterised in that the side wall parts forming the freely projecting carrying handles (9, 9′) are formed as a hollow profile.

4. A bottle crate according to claim 3, characterised in that the hollow profile of the freely projecting carrying handles (9, 9′) is extended to form the top edge of the adjoining end wall and forms a carrying handle (10′) above the grip aperture (12′) there.

5. A bottle crate according to any one of claims 2 to 4, characterised in that the side wall parts beneath the grip aperture (8) extending upwards at an angle are formed as a hollow profile (6, 6′) which is extended to form the top edge of the adjoining end wall (4) and forms a carrying handle (10) above the grip aperture (12) there.

6. A bottle crate according to claim 3, 4 and 5, characterised in that the hollow profiles (6, 6′; 9, 9′; 10, 10′) are constructed connectively and extend as far as the crate base (1, 2) at opposite corner zones of the side walls (3).

7. A bottle crate according to any one of claims 1 to 6, characterised in that another internal carrying handle (13) formed as a hollow profile is disposed in the central zone and connects the free ends of the freely projecting carrying handles (9, 9′).

8. A bottle crate according to claim 7, characterised in that the internal carrying handle (13) is disposed above a wall (14) of a grid structure dividing the crate interior.

9. A bottle crate according to claim 7 or 8, characterised in that the crate base (1) has recesses (15) which receive the internal carrying handle (13) when the crates are stacked.

## Revendications

1. Casier à bouteilles en matière plastique avec un fond de casier (1, 2), carré ou rectangulaire, qui possède des parois latérales et frontales (3, 4) se faisant face chaque fois et étant munies, à leur partie supérieure d'ouverture de manutention (8, 12) qui forment des poignées de portage (9, 10), caractérisé en ce que les ouvertures de manutention (8) s'étendent au moins sur les parois latérales (3), à une extrémité, jusqu'au bord supérieur du casier, de façon à ce que des poignées de portage (9, 9′) sont formées en faisant saillie isolément.

2. Casier à bouteilles selon la revendication 1, caractérisé en ce que les limites inférieure et supérieure (7) de l'ouverture de manutention (8) formant les poignées de portage (9, 9′) faisant saillie isolément, s'étendent en biais vers le haut jusqu'au bord supérieur du casier.

3. Casier à bouteilles selon la revendication 1 ou 2, caractérisé en ce que les éléments de parois latérales qui forment les poignées de portage (9, 9′) faisant saillie isolément sont développés en profil creux.

4. Casier à bouteilles selon la revendication 3, caractérisé en ce que le profil creux des poignées de portage (9, 9′) faisant saillie librement continue comme bord supérieur de la paroi frontale adjacente et forme au-dessus de l'ouverture de manutention (12′) qui s'y trouve une poignée de portage (10′).

5. Casier à bouteilles selon l'une quelconque des revendications 2 à 4, caractérisé en ce qu'au-dessous de l'ouverture de manutention (8) montant obliquement, les éléments de parois latérales sont développés en corps creux (6, 6′) qui continuent comme bord supérieur de la paroi frontale adjacente (4) et forment au-dessus de l'ouverture de manutention (12) une poignée de portage (10).

6. Casier à bouteilles selon les revendications 3, 4 et 5, caractérisé en ce que les profils creux (6, 6′ 9, 9′ ; 10, 10′) sont développés de façon continue et s'étendent jusqu'au fond du casier (1, 2) dans le voisinage des coins, se faisant face, des parois latérales (3).

7. Casier à bouteilles selon l'une quelconque des revendications 1 à 6, caractérisé en ce qu'une autre poignée intérieure de portage (13), développée en corps creux, est disposée dans la zone du milieu, ladite poignée intérieure relie les extrémités libres des poignées de portage (9, 9′) faisant saillie isolément.

8. Casier à bouteilles selon la revendication 7, caractérisé en ce que la poignée intérieure de portage (13) est disposée au-dessus d'une paroi (14) d'un compartimentage qui subdivise l'intérieur du casier.

9. Casier à bouteilles selon la revendication 7 ou 8, caractérisé en ce que le fond de casier (1) présente des découpages (15) qui reçoivent la poignée intérieure de portage (13) au cours de l'empilage des casiers.
